# EUROPÄISCHE PATENTSCHRIFT

(11) **EP 4 298 384 B1**
(45) Veröffentlichungstag und Bekanntmachung des Hinweises auf die Patenterteilung: **14.01.2026**
(21) Anmeldenummer: 22708435.7
(22) Anmeldetag: 08.02.2022
(51) Int. Cl.: F24C 15/20

(54) **DUNSTABZUGSVORRICHTUNG**
FUME EXTRACTOR
HOTTE ASPIRANTE

(30) Priorität: 25.02.2021 DE 102021201779
(43) Veröffentlichungstag der Anmeldung: 03.01.2024
(73) Patentinhaber: BSH Hausgeräte GmbH, 81739 München (DE)
(72) Erfinder: HÄUSIG, Christoph, 76356 Weingarten (DE); HERBST, Jens, 75015 Bretten (DE); LIEWKE, Holm, 75015 Bretten (DE)
(86) Internationale Anmeldenummer: PCT/EP2022/052973
(87) Internationale Veröffentlichungsnummer: WO 2022/179842

(56) Entgegenhaltungen:
- US-A1- 2009 247 062
- US-B2- 10 047 756

## Beschreibung

Die vorliegende Erfindung betrifft eine Dunstabzugsvorrichtung mit einem Gebläse.

Bei Dunstabzugsvorrichtungen, insbesondere Dunstabzugsvorrichtungen, die in der Küche eingesetzt werden, um Dünste und Wrasen von einem Kochfeld abzuziehen und zu Reinigen, werden Gebläse verwendet, durch die die Dünste und Wrasen in die Dunstabzugsvorrichtung eingesaugt werden. Das Gebläse kann auch als Ventilator bezeichnet werden. Als Gebläse werden hierbei vorzugsweise Radialgebläse, die auch als Radialventilator bezeichnet werden können, verwendet. Besonders bevorzugt sind Radialgebläse/Radialventilator mit vorwärts gekrümmten Schaufeln des Lüfterrades. Diese Art von Radialgebläsen/Radialventilatoren ist insbesondere wegen ihrer guten akustischen Eigenschaften und der sehr kompakten Bauweise bevorzugt.

In dem Stand der Technik US 2009/247062 A1 ist eine Dunstabzugsvorrichtung mit einem Gebläse beschrieben. Hierbei offenbart dieser Stand der Technik den Oberbegriff des Anspruchs 1.

Radialgebläse/Radialventilatoren bestehen aus einem Spiralgehäuse, in dem das Lüfterrad aufgenommen ist. Das Spiralgehäuse weist einen Auslass auf, an dem meist ein Flansch zur Befestigung an eine dem Gebläse/Ventilator in Strömungsrichtung nachgeordnete Verrohrung vorgesehen ist. Der notwenige Flansch nimmt hierbei Bauraum in Anspruch.

Zudem ist es in einigen Fällen notwendig den Querschnitt des Auslasses in Strömungsrichtung nach dem Gebläse/Ventilator zu ändern, um diesen den baulichen Gegebenheiten in der Dunstabzugsvorrichtung anzupassen. Hierzu muss in der Regel ein Adapter verwendet werden, der auf den Auslass des Gebläses aufgebracht wird. Diese Querschnittsänderung kostet daher weiteren Bauraum im Bereich der Verrohrung der Dunstabzugsvorrichtung.

Aufgabe der vorliegenden Erfindung ist es daher, eine Lösung zu schaffen, mittels derer bei möglichst geringem Bauraumbedarf ein Gebläse flexibel in einer Dunstabzugsvorrichtung vorgesehen werden kann.

Der Erfindung liegt die Erkenntnis zugrunde, dass diese Aufgabe gelöst werden kann, indem das Gehäuse des Gebläses zweiteilig aufgebaut ist und ein Gehäuseteil zumindest einen Teil des Auslasses des Gebläses umfasst.

Gemäß einem ersten Aspekt betrifft die Erfindung daher eine Dunstabzugsvorrichtung, die ein Gebläsegehäuse mit einem Gehäusekörper und einem Auslasselement aufweist, wobei der Gehäusekörper zur Aufnahme eines Lüfterrades dient, das Auslasselement sich über den äußeren Umfang des Gehäusekörpers nach außen erstreckt und an dem Ende des Auslasselementes, das dem Gehäusekörper abgewandt ist, die Luftauslassöffnung des Gebläsegehäuses vorgesehen ist. Das Gebläsegehäuse ist dadurch gekennzeichnet, dass das Gebläsegehäuse aus einem ersten Gehäuseteil und einem zweiten Gehäuseteil besteht, wobei die Trennebene zwischen den beiden Gehäuseteilen parallel zu einer Ebene liegt, in der die Mittelachse des Gehäusekörpers liegt, und die Trennebene zwischen der Mittelachse und der Luftauslassöffnung des Gebläsegehäuses liegt und das zweite Gehäuseteil zumindest einen Teil des Auslasselementes bildet.

Das Gebläse kann auch als Ventilator bezeichnet und das Radialgebläse als Radialventilator bezeichnet werden. Ebenso kann das Gebläsegehäuse auch als Ventilatorgehäuse bezeichnet werden. Im Folgenden werden aber die Begriffe Gebläse, Gebläsegehäuse und Radialgebläse verwendet.

Die Dunstabzugsvorrichtung in der das Gebläsegehäuse verwendet werden kann, kann beispielsweise eine Dunstabzugshaube oder einen Tischlüfter darstellen. Als Gebläsegehäuse wird erfindungsgemäß das Gehäuse bezeichnet, in dem das Lüfterrad des Gebläses aufgenommen ist und durch das die von dem Lüfterrad angesaugte Luft geleitet wird. Das Gebläse stellt vorzugsweise ein Radialgebläse dar und das Gebläsegehäuse wird auch als Spiralgehäuse bezeichnet. Das Gebläsegehäuse weist einen Gehäusekörper und ein Auslasselement auf. Der Gehäusekörper kann auch als Gehäusekörperbereich oder Spirale und das Auslasselement als Auslassstutzen oder Auslassstutzenbereich bezeichnet werden. Der Gehäusekörper dient zur Aufnahme des Lüfterrades des Gebläses. Insbesondere ist in dem Gehäusekörper ein Aufnahmeraum mit rundem oder spiralförmigem Querschnitt gebildet. Die Mittelachse des Gehäusekörpers ist die Achse, in der im zusammengebauten Zustand des Gebläses die Achse des Lüfterrades liegt und dort vorzugsweise gelagert ist. In dem Gehäusekörper ist vorzugsweise zumindest eine Lufteinlassöffnung in einer Fläche senkrecht zu der Mittelachse des Gehäusekörpers vorgesehen. Besonders bevorzugt ist an den gegenüberliegenden Flächen des Gehäusekörpers, die senkrecht zu der Mittelachse liegen, jeweils eine Lufteinlassöffnung vorgesehen.

Das Auslasselement stellt ein Kanalelement dar, das sich zwischen dem Gehäusekörper und der Luftauslassöffnung des Gebläsegehäuses erstreckt. Insbesondere erstreckt sich das Auslasselement über den äußeren Umfang des Gehäusekörpers nach außen. Insbesondere erstreckt sich das Auslasselement in einer Richtung über den äußeren Umfang hinaus, die von der radialen Richtung abweicht. Vorzugsweise ist das Auslasselement dabei so zu der radialen Richtung des Gehäusekörpers geneigt, dass der Winkel zwischen der radialen Richtung und der Erstreckung des Auslasselementes größer als Null und kleiner oder gleich 90° ist. Das Auslasselement erstreckt sich vorzugsweise in tangentialer Richtung des Gehäusekörpers.

An dem Ende des Auslasselementes, das dem Gehäusekörper abgewandt ist, ist die Luftauslassöffnung des Gebläsegehäuses vorgesehen. Als Luftauslassöffnung wird die Öffnung bezeichnet, über die Luft das Gebläsegehäuse verlässt. An die Luftauslassöffnung können sich weitere Verrohrungen der Dunstabzugsvorrichtung anschließen, über die die Luft geleitet wird, bevor diese die Dunstabzugsvorrichtung verlässt.

Das Gebläsegehäuse besteht erfindungsgemäß aus einem ersten und einem zweiten Gehäuseteil. Die beiden Gehäuseteile sind durch eine Trennebene voneinander getrennt. Die Trennlinie zwischen den beiden Gehäuseteilen liegt parallel zu einer Ebene, in der die Mittelachse des Gehäusekörpers liegt. Die Trennebene liegt zwischen der Mittelachse des Gehäusekörpers und der Luftauslassöffnung des Gebläsegehäuses. Zudem bildet das zweite Gehäuseteile zumindest einen Teil des Auslasselementes. Das erste Gehäuseteil bildet zumindest einen Teil des Gehäusekörpers des Gebläsegehäuses.

Indem das Gebläsegehäuse aus zwei Gehäuseteilen besteht, von denen eines - das zweite - zumindest einen Teil des Auslasselementes bildet, weist das Gebläsegehäuse einen modularen Aufbau auf. Durch diesen Aufbau wird die Integration des Gebläses in unterschiedliche Dunstabzugsvorrichtungen erleichtert. Insbesondere kann das zweite Gehäuseteil, das zumindest einen Teil des Auslassstutzens umfasst, die für die spezielle Dunstabzugsvorrichtung erforderliche Geometrie des Auslassstutzens aufweisen. Beispielsweise kann der Querschnitt der Luftauslassöffnung und oder die Ausrichtung des Auslasselementes der Geometrie der Dunstabzugsvorrichtung angepasst sein und das zweite Gehäuseteil entsprechend gewählt werden.

Gemäß einer Ausführungsform bildet der Übergang zwischen dem Gehäusekörper und dem Auslasselement an einem Ende in Umfangsrichtung eine Nase und die Trennebene zwischen den beiden Gehäuseteilen liegt zwischen der Nase und der Luftauslassöffnung. Die Nase kann auch als Zunge bezeichnet werden. An dem Übergang zwischen dem Gehäusekörper und dem Auslasselement liegt eine Öffnung vor, über die Luft von dem Gehäusekörper in das Auslasselement gelangen kann. An einem Ende des Übergangs und insbesondere der Öffnung in Umfangsrichtung ist aufgrund der Ausrichtung des Auslasselementes eine Nase gebildet. Die Nase liegt an dem Ende der Öffnung, an dem der Winkel zwischen der Tangentialen des Umfangs des Gehäusekörpers und der Erstreckung des Auslasselementes ein spitzer Winkel ist. Bei der Ausführungsform, bei der die Trennebene zwischen der Nase und der Luftauslassöffnung liegt, umfasst das zweite Gehäuseteil nur einen Teil des Auslasselementes. Der weitere Teil des Auslasselementes ist an dem ersten Gehäuseteil ausgebildet. Bei dieser Ausführungsform kann gezielt nur der Bereich des Auslasselementes, an dem die Luftauslassöffnung vorgesehen ist, entsprechend der Geometrien der Dunstabzugsvorrichtung ausgewählt werden, während das erste Gehäuseteil bei unterschiedlichen Dunstabzugsvorrichtungen unverändert sein kann. Somit ist die Anzahl unterschiedlicher Gehäuseteile, die für unterschiedliche Dunstabzugsvorrichtungen bereitgestellt werden müssen, gering und daher die Lagerhaltung vereinfacht.

Gemäß der Erfindung bildet der Übergang zwischen dem Gehäusekörper und dem Auslasselement an einem Ende in Umfangsrichtung eine Nase und die Trennebene liegt zwischen der Nase und der Mittelachse des Gebläsegehäuses. Hierbei ist erfindungsgemäß das gesamte Auslasselement in dem zweiten Gehäuseteil enthalten. Hierbei sind die Variationsmöglichkeiten des Gebläsegehäuses bei einfachem Aufbau weiter gesteigert.

Gemäß einer weiteren Ausführungsform bildet das Auslasselement das zweite Gehäuseteil. In diesem Fall kann das Gehäuseteil an den Übergang zwischen Gehäusekörper und Auslasselement angesetzt werden.

Die Gehäuseteile sind vorzugsweise lösbar miteinander verbunden. Die lösbare Verbindung kann beispielsweise durch Steckverbindung, Rastverbindung oder Klippverbindung gebildet sein. Indem die Gehäuseteile voneinander lösbar sind, ist die Flexibilität weiter vereinfacht.

Die Verbindung der Gehäuseteile kann dabei optional derart ausgeführt sein, dass das Gebläse an dem Auslasselement aufgehängt werden kann. Bei einer anderen Art der Aufhängung des Gebläses kann dieses beispielsweise an dem ersten Gehäuseteil an der Dunstabzugsvorrichtung befestigt sein und die Verbindung zwischen dem ersten und dem zweiten Gehäuseteil muss nur die Betriebslasten aufnehmen.

Der Querschnitt der Luftauslassöffnung kann rund oder eckig sein. Die Form der Durchlassöffnung, die zwischen dem ersten und dem zweiten Gehäuseteil liegt, ist von der Form der Luftauslassöffnung unabhängig. So kann beispielsweise bei einer rechteckigen Durchlassöffnung eine runde Luftauslassöffnung an dem zweiten Gehäuseteil vorgesehen sein und dieses damit an die Geometrie der Dunstabzugsvorrichtung, in der das Gehäusegehäuse eingesetzt werden soll angepasst werden, ohne einen Adapter notwendig zu machen.

Gemäß einer Ausführungsform besteht das zweite Gehäuseteil, in dem die Luftauslassöffnung vorgesehen ist, zumindest teilweise aus einem akustisch dämpfenden Material. Hierdurch kann durch das Gebläsegehäuse eine Geräuschverbreitung verhindert werden. Indem das Gehäuseteil aus akustisch dämpfendem Material besteht, ist hierzu kein weiteres geräuschdämmendes Teil notwendig und der Aufbau des Gebläsegehäuses kann dadurch weiter vereinfacht werden. Zudem kann das zweite Gehäuseteil die Funktion eines Schalldämpfers direkt an der Emissionsquelle des Geräusches, nämlich des Gebläses, einnehmen.

Gemäß einer alternativen Ausführungsform besteht das zweite Gehäuseteil, in dem die Luftauslassöffnung vorgesehen ist, zumindest teilweise aus einem akustisch durchlässigen Material. Diese Ausführungsform ist insbesondere dann von Vorteil, wenn das Gebläse in einer Umgebung installiert wird, in der eine separate akustische Kapselung vorgesehen ist. Hierbei kann nämlich eine Minimierung der Schallemission erfolgen, da der Schall nicht mehr entlang der Wände des Gehäuseteils reflektiert und damit aus dem Gebläse über die Luftauslassöffnung transportiert wird.

Gemäß einer Ausführungsform weist das Auslasselement eine Abkantung auf. Als Abkantung wird eine Geometrie bezeichnet, bei der zumindest eine Wand des Auslasselementes sich in einer Richtung, die zu der Längserstreckung des Auslasselementes geneigt ist, zumindest bereichsweise erstreckt. Durch die Abkantung kann ein Übergang zwischen der Geometrie der Durchlassöffnung und der Geometrie der Luftauslassöffnung geschaffen werden. Zudem kann durch die Abkantung aber auch ein Unterschied zwischen der Ausrichtung der Durchlassöffnung und der Ausrichtung der Luftauslassöffnung geschaffen werden. Beispielsweise kann die Luftauslassöffnung zu der Durchlassöffnung um 90° versetzt liegen.

Gemäß einer Ausführungsform ist an dem zweiten Gehäuseteil, an dem die Luftauslassöffnung vorgesehen ist, ein Elektronikgehäuse vorgesehen, das auch als Elektronikkasten oder E-Kasten bezeichnet werden kann. Hierdurch wird eine extrem kompakte Einheit aus Gebläse und Elektronikgehäuse geschaffen. Dadurch reduziert sich die Anzahl der Verbindungselemente gegenüber einem separaten Elektronikkasten. Vorzugsweise kann dann das zweite Gehäuseteil inklusive Elektronikgehäuse als tragende Einheit verwendet werden. Gemäß einer Ausführungsform sind an dem Elektronikgehäuse daher Befestigungsmittel zum Befestigen des Gebläsegehäuses an der Dunstabzugsvorrichtung vorgesehen.

Die Vorteile und Merkmale, die bezüglich dem Gebläsegehäuse beschrieben werden, gelten - soweit anwendbar - auch für die erfindungsgemäße Dunstabzugsvorrichtung und das Gebläse und jeweils umgekehrt.

Die Dunstabzugsvorrichtung weist vorzugsweise mindestens ein Gebläse auf, das ein erfindungsgemäßes Gebläsegehäuse und ein in dem Gebläsegehäuse aufgenommenen Lüfterrad aufweist.

Die Erfindung wird im Folgenden erneut unter Bezugnahme auf die beiliegenden Figuren erläutert. Es zeigen:
Figur 1: eine schematische Perspektivansicht einer Ausführungsform eines erfindungsgemäßen Gebläsegehäuses;
Figur 2: eine schematische Perspektivansicht des ersten Gehäuseteils der Ausführungsform nach Figur 1;
Figuren 3a und 3b: schematische Perspektivansichten zweier Ausführungsformen zweiter Gehäuseteile;
Figur 4: eine schematische Seitenansicht einer Ausführungsform des erfindungsgemäßen Gebläsegehäuses; und
Figur 5: eine schematische Seitenansicht einer weiteren Ausführungsform des erfindungsgemäßen Gebläsegehäuses.

In Figur 1 ist eine erste Ausführungsform eines erfindungsgemäßen Gebläsegehäuses 1 schematisch in Perspektivansicht gezeigt. Das Gebläsegehäuse 1 weist einen Gehäusekörper 10 und ein Auslasselement 11, das im Folgenden auch als Auslassstutzen bezeichnet wird, auf. Der Gehäusekörper 10 umfasst den Aufnahmeraum 100 für ein Lüfterrad (nicht gezeigt). Der Gehäusekörper 10 besteht in der gezeigten Ausführungsform aus zwei Schalen, die in einer Ebene senkrecht zu der Achse des Lüfterrades miteinander verbunden sind. Zudem sind an dem Gehäusekörper 10 zwei Lufteinlassöffnungen 101 vorgesehen, von denen in Figur 1 nur eine sichtbar ist. Der Auslassstutzen 11 erstreckt sich von der Außenseite des Gehäusekörpers 10 nach außen. An dem Ende des Auslassstutzens 11, das dem Gehäusekörpers 10 abgewandt ist, weist der Auslassstutzen 11 eine Luftauslassöffnung 110 auf. Die Luftauslassöffnung 110 weist in der gezeigten Ausführungsform einen runden Querschnitt auf.

Die Bereiche des Gebläsegehäuses 1, nämlich der Gehäusekörper 10 und der Auslassstutzen 11 werden durch zwei Gehäuseteile 13, 14 gebildet. Das Gebläsegehäuse 1 besteht in der gezeigten Ausführungsform aus einem ersten Gehäuseteil 13, das den Gehäuseköper 10 bildet, und einem zweiten Gehäuseteil 14, das den Auslassstutzen 11 bildet. An dem zweiten Gehäuseteil 14 ist in der gezeigten Ausführungsform ein Elektronikkasten 15 angeformt. Der Elektronikkasten 15 erstreckt sich teilweise um die Luftauslassöffnung 110 und ist an dem Ende des zweiten Gehäuseteils 14 angeformt, mit dem das zweite Gehäuseteil 14 mit dem ersten Gehäuseteil 13 verbunden ist. An dem Ende des Elektronikkastens 15, das an dem Ende des zweiten Gehäuseteils 14 liegt, an dem die Luftauslassöffnung 110 liegt, sind Befestigungselemente 150 vorgesehen, über die der Elektronikkasten 15 und darüber das gesamte Gebläsegehäuse 1 an der Dunstabzugsvorrichtung (nicht gezeigt) befestigt werden kann.

In Figur 2 ist das erste Gehäuseteil 13 ohne das zweite Gehäuseteil 14 in Perspektivansicht gezeigt. Wie sich aus dieser Ansicht ergibt, ist an dem ersten Gehäuseteil 13 eine Durchlassöffnung 130 mit einem rechteckigen Querschnitt ausgebildet, über die Luft von dem Aufnahmeraum 100 des ersten Gehäuseteils 13 in den Auslassstutzen 11 und darüber zu der Luftauslassöffnung 110 gelangen kann (s. Figur 1). An dem Übergang zwischen dem Gehäusekörper 10 und dem Auslassstutzen 11, ist aufgrund der tangentialen Ausrichtung des Auslasstutzens 11 eine Nase 12 gebildet. Die Trennebene T, an der das erste Gehäuseteil 13 mit dem zweiten Gehäuseteil (in Figur 2 nicht gezeigt) verbunden werden kann, liegt bei der gezeigten Ausführungsform in Strömungsrichtung nach der Nase 12, das heißt zwischen der Nase 12 und der in dem zweiten Gehäuseteil 14 gebildeten Luftauslassöffnung 110 (s. Figur 1).

In Figuren 3a und 3b sind zwei Ausführungsformen von zweiten Gehäuseteilen 14 gezeigt, die wahlweise mit dem ersten Gehäuseteil 13 aus Figur 2 verbunden werden können, um jeweils ein Gebläsegehäuse 1 zu bilden.

In der Ausführungsform der Figur 3a weist das zweite Gehäuseteil 14 eine Luftauslassöffnung 110 auf, die einen rechteckigen Querschnitt aufweist. Die Luftauslassöffnung 110 weist hierbei eine größere Fläche auf, als die Durchlassöffnung 140, die an dem gegenüberliegenden Ende des zweiten Gehäuseteils 14 vorliegt, und die Trennebene T bildet, über die das zweite Gehäuseteil 14 mit dem ersten Gehäuseteil 13 verbunden wird. Zum Übergang von der kleineren Durchlassöffnung 140 des zweiten Gehäuseteils 14 zu der Luftauslassöffnung 110 ist an dem zweiten Gehäuseteil 14 eine Abkantung 16 in Form einer gewölbten Wand vorgesehen.

In der Ausführungsform der Figur 3b weist das zweite Gehäuseteil 14 eine Luftauslassöffnung 110 auf, die einen runden Querschnitt aufweist. Zudem ist die Luftauslassöffnung 110 zu der Durchlassöffnung 140 die in der Trennebene T liegt, versetzt. Für den Übergang von der rechteckigen Durchlassöffnung 140 an dem einen Ende des zweiten Gehäuseteils 14 und der runden Luftauslassöffnung 110 an dem anderen Ende des zweiten Gehäuseteils 14 sind bei der Ausführungsform nach Figur 3b zwei Abkantungen 16 in Form gewölbter Wände vorgesehen.

In Figur 4 ist eine schematische Seitenseitenansicht einer Ausführungsform des erfindungsgemäßen Gebläsegehäuses 1 gezeigt. Bei dieser Ausführungsform ist die Trennebene T zwischen dem ersten und zweiten Gehäuseteil 13, 14 zwischen der Nase 12 an dem Gehäusekörper 10 und der Luftauslassöffnung 110 angeordnet. Die Trennebene T liegt parallel zu einer imaginären Ebene, in der die Mittelachse A des Gehäuseköpers 10 liegt. Das zweite Gehäuseteil 14 umfasst daher bei dieser Ausführungsform einen Teil des Auslassstutzens 11.

In Figur 5 ist eine weitere Ausführungsform des erfindungsgemäßen Gebläsegehäuses 1 gezeigt. Bei dieser Ausführungsform liegt die Trennebene T zwischen dem ersten und zweiten Gehäuseteil 13, 14 zwischen der Mittelachse A des Gehäusekörpers 10 und der Nase 12. Das zweite Gehäuseteil 14 umfasst in dieser Ausführungsform daher den gesamten Auslassstutzen 11 und einen Teil des Gehäusekörpers 10.

Mit der vorliegenden Erfindung wird somit eine Optimierung des notwendigen Bauraumes und der Modularität des Gebläsegehäuses erzielt.

Gemäß einer Ausführungsform betrifft die Erfindung eine Dunstabzugsvorrichtung mit einem Gebläsegehäuse in Form eines Spiralgehäuses, in dem ein Lüfterrad angeordnet werden kann, das Teil einer Arbeitsmaschine ist, mit einer zusätzlichen Trennebene durch das Gebläsegehäuse, insbesondere des Spiralgehäuses. Die Trennebene kann dabei derart ausgeführt sein, dass vorzugsweise ab der Nase, die auch als Spiralzunge bezeichnet werden kann, getrennt wird. Alternativ kann die Trennung auch bereits vor der Spiralzunge ausgeführt werden und die Spiralzunge ist Teil des zweiten Gehäuseteils.

Vorzugsweise wird das Auslasselement, das auch als Auslauf der Spirale bezeichnet werden kann, bis hin zur Luftauslassöffnung, an der auch ein Anschlussflansch vorgesehen sein kann, in einem separaten Bauteil, nämlich dem zweiten Gehäuseteil, gebildet. Dieses Bauteil oder zweites Gehäuseteil kann individuell auf den Einsatzort des Gebläses angepasst werden, um Bauraum zu sparen, indem notwendige Querschnittsänderungen des Auslasses direkt im zweiten Gehäuseteil umgesetzt werden.

Die Erfindung bietet durch Ihre Modularität erhebliche Vorteile bei der Integration in verschiedene Zielanwendungen. Für Umluft-Dunstabzüge kann beispielsweise auf eine runde Luftauslassöffnung verzichtet werden. Bei Abluft-Dunstabzügen bietet sich eine runde Luftauslassöffnung, insbesondere der runde Normanschluss an. Im Fall von Sonderlösungen wie Tischlüftungen, welche in den Sockelbereich der Küche einblasen, kann ein Naber-Abdapter mit 90° Umlenkung in das Gebläsegehäuse, insbesondere das zweite Gehäuseteil, integriert werden. Des Weiteren bietet sich an Elektronikplatinen möglichst platzsparend im oberen Bereich des Gebläses zu platzieren.

### Bezugszeichenliste

- 1: Gebläsegehäuse
- 10: Gehäusekörper (Gehäusebereich)
- 100: Aufnahmeraum
- 101: Lufteinlassöffnung
- 11: Auslassstutzen (Auslassbereich)
- 110: Luftauslassöffnung
- 12: Nase
- 13: Gehäuseteil
- 130: Durchlassöffnung
- 14: Gehäuseteil
- 140: Durchlassöffnung
- 15: Elektronikkasten
- 16: Abkantung

- T: Trennebene
- A: Mittelachse

## Patentansprüche

1. Dunstabzugsvorrichtung aufweisend mindestens ein Gebläse,
wobei das Gebläse ein Gebläsegehäuse (1) aufweist, wobei das Gebläsegehäuse (1) einen Gehäusekörper (10) und ein Auslasselement (11) aufweist,
wobei der Gehäusekörper (10) zur Aufnahme eines Lüfterrades dient, das Auslasselement (11) sich über den äußeren Umfang des Gehäusekörpers (10) nach außen erstreckt und an dem Ende des Auslasselementes (11), das dem Gehäusekörper (10) abgewandt ist, die Luftauslassöffnung (110) des Gebläsegehäuses (1) vorgesehen ist,
**dadurch gekennzeichnet, dass** das Gebläsegehäuse (1) aus einem ersten Gehäuseteil (13) und einem zweiten Gehäuseteil (14) besteht, wobei die Trennebene (T) zwischen den beiden Gehäuseteilen (13, 14) parallel zu einer Ebene liegt, in der die Mittelachse (A) des Gehäusekörpers (10) liegt, und der Übergang zwischen dem Gehäusekörper (10) und dem Auslasselement (11) an einem Ende in Umfangsrichtung eine Nase (12) bildet und die Trennebene (T) zwischen der Nase (12) und der Mittelachse (A) des Gehäusekörpers (10) liegt, sodass das zweite Gehäuseteil (14) das gesamte Auslasselement (11) enthält.

2. Dunstabzugsvorrichtung nach Anspruch 1, wobei das Auslasselement (11) eines der Gehäuseteile (13, 14) bildet.

3. Dunstabzugsvorrichtung nach einem der Ansprüche 1 oder 2, wobei die Gehäuseteile (13, 14) lösbar miteinander verbunden sind.

4. Dunstabzugsvorrichtung nach einem der Ansprüche 1 bis 3, wobei der Querschnitt der Luftauslassöffnung (110) rund oder eckig ist.

5. Dunstabzugsvorrichtung nach einem der Ansprüche 1 bis 4, wobei das zweite Gehäuseteil (14), in dem die Luftauslassöffnung (110) vorgesehen ist, zumindest teilweise aus einem akustisch dämpfenden Material besteht.

6. Dunstabzugsvorrichtung nach einem der Ansprüche 1 bis 5, wobei das zweite Gehäuseteil (14), in dem die Luftauslassöffnung (110) vorgesehen ist, zumindest teilweise aus einem akustisch durchlässigen Material besteht.

7. Dunstabzugsvorrichtung nach einem der Ansprüche 1 bis 6, wobei das Auslasselement (110) eine Abkantung aufweist.

8. Dunstabzugsvorrichtung nach einem der Ansprüche 1 bis 7, wobei an dem zweiten Gehäuseteil (14), an dem die Luftauslassöffnung (110) vorgesehen ist, ein Elektronikgehäuse (15) vorgesehen ist.

9. Dunstabzugsvorrichtung nach Anspruch 8, wobei an dem Elektronikgehäuse (15) Befestigungsmittel zum Befestigen des Gebläsegehäuses (1) an der Dunstabzugsvorrichtung vorgesehen sind.

## Claims

1. Fume extractor having at least one fan,
wherein the fan has a fan housing (1), wherein the fan housing (1) has a housing body (10) and an outlet element (11),
wherein the housing body (10) is used to receive a fan wheel, the outlet element (11) extends outwards over the outer periphery of the housing body (10) and the air outlet opening (110) of the fan housing (1) is provided at the end of the outlet element (11) which is facing away from the housing body (10),
**characterised in that** the fan housing (1) consists of a first housing part (13) and a second housing part (14), wherein the parting plane (T) between the two housing parts (13, 14) is parallel to a plane in which the central axis (A) of the housing body (10) lies, and the transition between the housing body (10) and the outlet element (11) at one end in the peripheral direction forms a lug (12) and the parting plane (T) lies between the lug (12) and the central axis (A) of the housing body (10) so that the second housing part (14) contains the entire outlet element (11).

2. Fume extractor according to claim 1, wherein the outlet element (11) forms one of the housing parts (13, 14).

3. Fume extractor according to one of claims 1 or 2, wherein the housing parts (13, 14) are connected to one another in a detachable manner.

4. Fume extractor according to one of claims 1 to 3, wherein the cross-section of the air outlet opening (110) is round or square.

5. Fume extractor according to one of claims 1 to 4, wherein the second housing part (14), in which the air outlet opening (110) is provided, consists at least in part of an acoustically damping material.

6. Fume extractor according to one of claims 1 to 5, wherein the second housing part (14), in which the air outlet opening (110) is provided, consists at least in part of an acoustically permeable material.

7. Fume extractor according to one of claims 1 to 6, wherein the outlet element (110) has a chamfer.

8. Fume extractor according to one of claims 1 to 7, wherein an electronic housing (15) is provided on the second housing part (14), on which the air outlet opening (110) is provided.

9. Fume extractor according to claim 8, wherein fastening means for fastening the fan housing (1) to the fume extractor are provided on the electronic housing (15).

## Revendications

1. Dispositif d'extraction de vapeurs comprenant au moins un ventilateur,
dans lequel le ventilateur comprend un carter de ventilateur (1), dans lequel le carter de ventilateur (1) comprend un corps de carter (10) et un élément de sortie (11),
dans lequel le corps de carter (10) sert à loger une roue de ventilateur, l'élément de sortie (11) s'étend vers l'extérieur au-delà de la périphérie extérieure du corps de carter (10) et l'orifice de sortie d'air (110) du carter de ventilateur (1) est agencé au niveau de l'extrémité de l'élément de sortie (11) opposée au corps de carter (10), **caractérisé en ce que** le carter de ventilateur (1) est constitué d'une première partie de carter (13) et d'une deuxième partie de carter (14),
dans lequel le plan de séparation (T) entre les deux parties de carter (13, 14) est parallèle à un plan dans lequel l'axe central (A) du corps de carter (10) est situé, et la jonction entre le corps de carter (10) et l'élément de sortie (11) forme un bec (12) à une extrémité dans la direction périphérique et le plan de séparation (T) est situé entre le bec (12) et l'axe central (A) du corps de carter (10), de sorte que la deuxième partie de carter (14) contient l'élément de sortie (11) entier.

2. Dispositif d'extraction de vapeurs selon la revendication 1, dans lequel l'élément de sortie (11) forme une des parties de carter (13, 14).

3. Dispositif d'extraction de vapeurs selon l'une des revendications 1 ou 2, dans lequel les parties de carter (13, 14) sont reliées l'une à l'autre de façon détachable.

4. Dispositif d'extraction de vapeurs selon l'une des revendications 1 à 3, dans lequel la section transversale de l'orifice de sortie d'air (110) est ronde ou rectangulaire.

5. Dispositif d'extraction de vapeurs selon l'une des revendications 1 à 4, dans lequel la deuxième partie de carter (14), dans laquelle l'orifice de sortie d'air (110) est disposé, est constituée au moins en partie d'un matériau d'amortissement acoustique.

6. Dispositif d'extraction de vapeurs selon l'une des revendications 1 à 5, dans lequel la deuxième partie de carter (14), dans laquelle l'orifice de sortie d'air (110) est disposé, est constituée au moins en partie d'un matériau acoustiquement transmissif.

7. Dispositif d'extraction de vapeurs selon l'une des revendications 1 à 6, dans lequel l'élément de sortie (110) comprend un bord replié.

8. Dispositif d'extraction de vapeurs selon l'une des revendications 1 à 7, dans lequel un boîtier d'électronique (15) est agencé sur la deuxième partie de carter (14), au niveau de laquelle l'orifice de sortie d'air (110) est disposé.

9. Dispositif d'extraction de vapeurs selon la revendication 8, dans lequel des moyens de fixation pour fixer le carter de ventilateur (1) au dispositif d'extraction de vapeurs sont agencés au niveau du boîtier d'électronique (15).
